# EUROPÄISCHE PATENTSCHRIFT

(11) **EP 1 055 613 B1**
(45) Veröffentlichungstag und Bekanntmachung des Hinweises auf die Patenterteilung: **09.11.2005**
(21) Anmeldenummer: 00108743.6
(22) Anmeldetag: 13.09.1997
(51) Int. Cl.: B65D 77/06

(54) **Gitter, insbesondere eines Korbes eines Palettenbehälters**
Lattice, in particular cage of a pallet container
Grille, en particulier cage d'un conteneur-palette

(30) Priorität: 19.09.1996 DE 19638199; 06.06.1997 DE 19723806
(43) Veröffentlichungstag der Anmeldung: 29.11.2000
(62) Teilanmeldung aus: 97942925.5
(73) Patentinhaber: Roth Werke GmbH, 35232 Dautphetal-Buchenau (DE)
(72) Erfinder: Sedlmayr, Rudolf, Dipl.-Ing., 66271 Kleinblittersdorf (DE)
(74) Vertreter: Bernhardt, Reinold

(56) Entgegenhaltungen:
- EP-A- 0 239 709
- EP-A- 0 509 228
- WO-A-96/19397
- US-A- 4 909 387
- US-A- 5 358 137

## Beschreibung

Die Erfindung betrifft ein Gitter aus sich kreuzenden Gitterstäben, insbesondere als Wandung eines Korbes zur Aufnahme eines Kunststoffbehälters in der Gesamtanordnung eines Palettenbehälters zur Lagerung und/oder zum Transport von Füllgütern.

In herkömmlichen Gittern dieser Art bestehen die Gitterstäbe aus an den Kreuzungspunkten verschweißten Rundeisen. An Palettenbehältern kennt man auch Gittermäntel mit rohrförmigen Gitterstäben, die an den Kreuzungspunkten eingedellt und durch Widerstandsschweißen verbunden sind.
Die Gitter aus Rundeisen sind schwer, weil sie bei vorgegebener statischer Anforderung durch die Füllgüter ein enges Gitterraster erfordern. Gitter aus rohrförmigen Stäben sind leichter. Ihre Herstellung aus den rohrförmigen Stäben ist jedoch umständlich insofern, als die Eindellungen in einem gesonderten Arbeitsgang an vorgegebenen Stellen erzeugt werden müssen und die Gitterstäbe dann nur in der dadurch festgelegten Weise verwendet werden können.

Der Erfindung liegt die Aufgabe zugrunde, ein Gitter zu schaffen, das bei vorgegebener statischer Anforderung durch die Füllgüter möglichst leicht ist und keiner Vorbereitung der Kreuzungsstellen an den Gitterstäben bedarf.

Gemäß der Erfindung wird dieser Zweck dadurch erfüllt, daß die in der einen Richtung verlaufenden Gitterstäbe aus einem offenen Profil bestehen, das zwei in gleicher Ebene liegende, nach außen abgekantete Ränder aufweist, und die in der anderen Richtung verlaufenden Gitterstäbe gleichfalls aus solchem Profil bestehen oder aus einem geschlossenen Profil, das mindestens eine ebene Profilwand aufweist, und die einen Gitterstäbe mit den anderen unter Anlage der abgekanteten Ränder aneinander bzw. unter Anlage der abgekanteten Ränder der einen Gitterstäbe an der genannten ebenen Profilwand der anderen Gitterstäbe zusammengesetzt sind und an den Rändern verbunden sind.

Dieses Gitter ist bei gleicher Steifigkeit auch noch leichter als das bekannte Gitter aus den rohrförmigen Gitterstäben, die wegen der Schwächung an den Eindellungen insgesamt einen größeren Materialquerschnitt haben müssen. Die Verschweißung der absolut ebenen Flächen an den Kreuzungspunkten des erfindungsgemäßen Gitters ist kontrollierter als an den Eindellungen; statt Punktschweißen ist auch ein Buckelschweißen möglich, grundsätzlich auch Widerstandsschweißen. Im übrigen kann das offene Profil aus Stahlband gekantet werden, das sich sehr einfach vollständig verzinken läßt im Gegensatz zu den innen immer unverzinkt bleibenden Rohren.
Im Vergleich mit den Gittern aus Rundeisen ergibt sich über die Gewichtsersparnis hinaus der Vorteil einer wesentlich geringeren Zahl von Kreuzungen, die geschweißt werden müssen.
Statt durch Schweißen oder zusätzlich ist an den abgekanteten Rändern grundsätzlich auch eine Verbindung durch Fügeprägen und/oder Fügestanzen möglich.

Bei Anwendungen, die eine größere Torsionssteifigkeit oder Knickfestigkeit verlangen, wird man für die einen Gitterstäbe offenes Profil und für die anderen Gitterstäbe geschlossenes Profil verwenden.

Das offene Profil weist die abgekanteten Ränder beispielsweise an einem Profilabschnitt von etwa quadratischem Querschnitt auf.
Für die Anwendung in einem Palettenbehälter könnte man jedoch die Ausbildung bevorzugen, daß das offene Profil die abgekanteten Ränder an einem Profilabschnitt aufweist, der im Anschluß an die abgekanteten Ränder einen rechteckigen Querschnittsteil und im Anschluß an diesen einen trapezförmigen Querschnittsteil aufweist.
An dem trapezförmigen Querschnitt können die Palettenbehälter auseinanderrutschen, wenn bei unvorsichtigem Aneinandersetzen ihre Gittermäntel ineinanderkommen.

Soweit es zur Steigerung der Festigkeit oder Erhöhung der Unfallsicherheit wünschenswert ist, können die abgekanteten Ränder an den Randkanten umgeschlagen werden.

Das Profil wird dadurch versteift und die Randkanten werden, zugleich unter Erzeugung eines größeren Radius', abgerundet.
In weiterer Ausgestaltung ist das Gitter an seinen Rändern mit einem Einfassungs-Profil versehen.

Dies dient wiederum sowohl der Festigkeit als auch der Sicherheit. Besonders zweckdienlich ist es am oberen und unteren Rand eines Gitters mit senkrechten Gitterstäben aus offenem Profil: Ein offenes, gekantetes Blechprofil ist an ungefaßten Enden nicht mehr biegesteif, und die Ecken stellen eine Verletzungsgefahr dar.

Weiter im einzelnen wird das Einfassungs-Profil in zwei Varianten vorgeschlagen:

In der einen Ausgestaltung ist ein im wesentlichen U-förmiges, vorzugsweise länglichrechteckiges, Profil vorgesehen, und die eingefaßten Gitterstabenden sind mindestens an ihren abgekanteten Rändern mit dem einen Schenkel des U-förmigen Profils, vorzugsweise auch an der gegenüberliegenden Seite mit dem anderen Schenkel, verschweißt und/oder durch Fügeprägen und/oder Fügestanzen verbunden.

In der anderen Ausgestaltung ist vorgesehen, daß die Gitterstabenden flachgedrückt sind und das Einfassungs-Profil mit zwei parallelen Rändern an den Gitterstabenden anliegt und mindestens an der einen Seite, vorzugsweise an beiden Seiten, mit ihnen verschweißt ist und/oder durch Fügeprägen und/oder Fügestanzen verbunden ist.

Bei der in den meisten Anwendungsfällen senkrechten Aufstellung des Gitters dürfte für den unteren Rand das U-förmige Profil in der Regel das zweckmäßige sein. Die senkrechten Gitterstäbe bleiben darin stabiler als mit flachgedrückten Enden, und das U-för mige Profil bietet verschiedenste Abstütz- und Verbindungsmöglichkeiten. Es kann dann mit seiner, normalerweise ebenen, Unterseite selbst auf Füße oder andere Unterlagen gesetzt werden. Die Oberkanten der, in der Regel gleichfalls ebenen, Seitenwände des U-förmigen Profils können zur Abstützung von und Verbindung mit anderen Bauteilen dienen. Bei der insbesondere vorgesehenen Verwendung des Gitters an einem Palettenbehälter dienen sie zur Abstützung des Bodens und Verbindung mit ihm.

Das andere, für flachgedrückte Gitterstabenden vorgesehene Einfassungsprofil dürfte in den meisten Fällen für den oberen Rand des Gitters zweckmäßig sein. Es kann rund oder jedenfalls abgerundet gestaltet werden und ist damit zum Anfassen geeignet, was am oberen Rand, z.B. eines Gitterkorbes, gelegentlich notwendig ist. Bei der insbesondere vorgesehenen Anwendung des Gitters an einem Palettenbehälter haben das Profil und seine Anbringung auf flachgedrückten Gitterstabenden andererseits genügend Festigkeit, einen weiteren Palettenbehälter daraufzusetzen.

Die Zeichnungen geben ein Ausführungsbeispiel und ein Anwendungsbeispiel der Erfindung wieder.
- Fig. 1: zeigt ein Gitter in Ansicht,
- Fig. 2: zeigt einen mit II bezeichneten Ausschnitt aus Fig. 1 in größerem Maßstab,
- Fig. 3: zeigt den Ausschnitt in Ansicht gemäß Fig. 1 und 2 von links,
- Fig. 4: zeigt einen in Fig. 1 mit IV bezeichneten Ausschnitt in größerem Maßstab gemäß Fig. 1 von rechts,
- Fig. 5: zeigt einen in Fig. 1 mit V bezeichneten Ausschnitt in größerem Maßstab gemäß Fig. 1 von links,
- Fig. 6: zeigt eine Abwandlung zu Fig. 3 und
- Fig. 7: zeigt einen unter Verwendung des Gitters nach Fig. 1 hergestellten Palettenbehälter in isometrischer Darstellung.

Das Gitter setzt sich zusammen aus senkrechten Gitterstäben 1, waagerechten Gitterstäben 2, einem U-förmigen Profil 3, das die unteren Enden der senkrechten Gitterstäbe 1 einfaßt, und einem Profil 4, das die oberen Enden der senkrechten Gitterstäbe 1 einfaßt. Die Gitterstäbe 1 und 2 bestehen aus einem Hutprofil, das an einem Profilabschnitt 5 von quadratischem Querschnitt zwei nach außen abgekantete Ränder 6 aufweist. Sie liegen an den Kreuzungen mit den abgekanteten Rändern 6 aneinander und sind an den Berührungsflächen punktverschweißt, buckelverschweißt oder widerstandsverschweißt, wie in Fig. 2 bei 7 angedeutet.
Fig. 6 zeigt die Abwandlung, daß der Profilabschnitt 5 ersetzt ist durch einen aus einem rechteckigen Querschnittsteil 7 und einem trapezförmigen Querschnittsteil 8 zusammengesetzten Abschnitt.

Der Querschnitt des Profils 3 ist in Fig. 4 dargestellt. In dem U-förmigen Profil liegt das Hutprofil der, bis zum Boden des Profils reichenden, Gitterstäbe 1 an beiden Schenkeln an, und zwar mit den abgekanteten Rändern 6 an dem einen Schenkel und mit der Endfläche 10 des Profilabschnitts 5 an dem anderen Schenkel. An allen drei Berührungsflächen ist eine Verschweißung möglich. Mindestens an den beiden abgekanteten Rändern 6 ist sie vorgenommen.
Der andere Profilschenkel ist nach außen gekröpft, wobei eine waagerechte Auflagefläche 11 und ein senkrechter Bördelrand 12 geschaffen sind. Der innere Profilschenkel ist in der Höhe der Kröpfung umgeschlagen und bildet damit eine versteifte Auflage 13. Auf diese Funktionen wird noch eingegangen.

Am oberen Rand des Gitters ist das Hutprofil der Gitterstäbe 1 bei 14 zusammengedrückt. Das hier aufgesetzte Profil 4 faßt an beiden Seiten auf den flachgedrückten Abschnitt und ist an beiden Seiten mit ihm verschweißt.

Der unter Verwendung des beschriebenen Gitters hergestellte Palettenbehälter 15 besteht aus einem Korb 16, dessen als eine flache Schale gestalteter Boden 17 durch ein Fußgestell 18 zu einer Palette 19 ergänzt ist, und einem von dem Korb aufgenommenen Kunststoffbehälter 20. Der Kunststoffbehälter 20 ist im Blasformverfahren quaderförmig mit abgerundeten Kanten und Ecken hergestellt. Der Boden 3 weist in Anpassung an den Boden des Kunststoffbehälters 20 einen aufgewölbten Randbereich auf. Der Gittermantel 21 des Korbes 16 ist auf der Höhe des Kunststoffbehälters 20 dessen Umfang angepaßt.

Der Gittermantel 21 ist aus dem in Fig. 1 gezeigten Gitter hergestellt worden, indem es an den vier Seitenkanten des Korbes 16 gebogen und auf der Mitte der einen schmaleren Seitenfläche durch Schweißen geschlossen worden ist, wobei die Enden der waagerechten Gitterstäbe 2 sich überlappend ineinandergelegt worden sind.

Der Boden 17 ist auf die Auflage 13 und die Auflagefläche 11 des Profils 3 gelegt, wobei die Gitterstäbe 1 in ihnen angepaßten Ausschnitten des Randes des Bodens 17 Platz finden. Der Bördelrand 12 ist über den Rand des Bodens 17 gebördelt. Damit ist der Boden 17 mit dem Gittermantel 21 verbunden. Der so geschaffene Korb 16 ist mit dem Fußgestell 18 verschraubt.
Bei 22 weist der Kunststoffbehälter 6 einen nicht gezeichneten Auslauf auf.

Alle Bestandteile des Korbes 16 und des Fußgestelles 18 bestehen vorzugsweise aus verzinktem Stahlblech.

## Patentansprüche

1. Gitter aus sich kreuzenden Gitterstäben (1;2), insbesondere als Wandung (21) eines Korbes (16) zur Aufnahme eines Kunststoffbehälters (20) in der Gesamtanordnung eines Palettenbehälters (15) zur Lagerung und/oder zum Transport von Füllgütern,
**dadurch gekennzeichnet,**
**daß** die in der einen Richtung verlaufenden Gitterstäbe (2) aus einem offenen Profil bestehen, das zwei in gleicher Ebene liegende, nach außen abgekantete Ränder (6) aufweist, und die in der anderen Richtung verlaufenden Gitterstäbe (1) gleichfalls aus solchem Profil bestehen oder aus einem geschlossenen Profil, das mindestens eine ebene Profilwand aufweist, und die einen Gitterstäbe (2) mit den anderen (1) unter Anlage der abgekanteten Ränder (6) aneinander bzw. unter Anlage der abgekanteten Ränder der einen Gitterstäbe an der genannten ebenen Profilwand der anderen Gitterstäbe zusammengesetzt sind und an den Rändern (6) verbunden sind.

2. Gitter nach Anspruch 1,
**dadurch gekennzeichnet,**
**daß** die Gitterstäbe (1;2) durch Schweißen, vorzugsweise Punktschweißen oder Buckelschweißen, miteinander verbunden sind.

3. Gitter nach Anspruch 1 oder 2,
**dadurch gekennzeichnet,**
**daß** die Gitterstäbe, die beide abgekantete Ränder aufweisen, durch Fügeprägen und/oder Fügestanzen miteinander verbunden sind.

4. Gitter nach einem der Ansprüche 1 bis 3,
**dadurch gekennzeichnet,**
**daß** das offene Profil die abgekanteten Ränder (6) an einem Profilabschnitt (5) von etwa quadratischem Querschnitt aufweist.

5. Gitter nach einem der Ansprüche 1 bis 3,
**dadurch gekennzeichnet,**
**daß** das offene Profil die abgekanteten Ränder (6) an einem Profilabschnitt aufweist, der im Anschluß an die abgekanteten Ränder (6) einen rechteckigen Querschnittsteil (8) und im Anschluß an diesen einen trapezförmigen Querschnittsteil (9) aufweist.

6. Gitter nach einem der Ansprüche 1 bis 5,
**dadurch gekennzeichnet,**
**daß** die abgekanteten Ränder an den Randkanten umgeschlagen sind.

7. Gitter nach einem der Ansprüche 1 bis 6,
**dadurch gekennzeichnet,**
**daß** es an seinen Rändern mit einem Einfassungs-Profil (3;4) versehen ist.

8. Gitter nach Anspruch 7,
**dadurch gekennzeichnet,**
**daß** das Einfassungs-Profil ein im wesentlichen U-förmiges, vorzugsweise länglichrechteckiges, Profil (4) ist und die eingefaßten Gitterstabenden mindestens an ihren abgekanteten Rändern (6) mit dem einen Schenkel des U-förmigen Profils (3), vorzugsweise auch an der gegenüberliegenden Seite mit dem anderen Schenkel, verschweißt und/oder durch Fügeprägen und/oder Fügestanzen verbunden sind.

9. Gitter nach Anspruch 7,
**dadurch gekennzeichnet,**
**daß** die Gitterstabenden flachgedrückt (14) sind und das Einfassungs-Profil mit zwei parallelen Rändern an den Gitterstabenden anliegt und vorzugsweise an beiden Seiten mit ihnen verschweißt und/oder durch Fügeprägen und/oder Fügestanzen verbunden ist.

10. Gitter nach einem der Ansprüche 1 bis 9,
**dadurch gekennzeichnet,**
**daß** die Profile der Gitterstäbe (1;2) aus gekantetem, vorzugsweise verzinktem, Stahlblech bestehen.

## Claims

1. Grid consisting of intersecting grid bars (1; 2), in particular as the wall (21) of a cage (16) for receiving a plastic container (20) in the overall arrangement of a pallet container (15) for storing and/or transporting free-flowing substances, **characterized in that** the grid bars (2) extending in one direction comprise an open profile which has two outwardly bent-away borders (6) located in the same plane, and the grid bars (1) extending in the other direction likewise comprise such a profile or comprise a closed profile which has at least one planar profile wall, and the one set of grid bars (2) are assembled with the other set (1) with the bent-away borders (6) butting against one another, or with the bent-away borders of the one set of grid bars butting against the said planar profile wall of the other set of grid bars, and are joined at the borders (6).

2. Grid according to Claim 1, **characterized in that** the grid bars (2; 2) are joined to one another by welding, preferably spot welding or projection welding.

3. Grid according to Claim 1 or 2, **characterized in that** the grid bars which both have bent-away borders are joined to one another by stamping and/or punching.

4. Grid according to one of Claims 1 to 3, **characterized in that** the open profile has the bent-away borders (6) on a profile section (5) of approximately square cross section.

5. Grid according to one of Claims 1 to 3, **characterized in that** the open profile has the bent-away borders (6) on a profile section which, following the bent-away borders (6), has a rectangular cross section part (8) and, following the latter, a trapezoidal cross section part (9).

6. Grid according to one of Claims 1 to 5, **characterized in that** the bent-away borders are folded over at the border edges.

7. Grid according to one of Claims 1 to 6, **characterized in that** it is provided at its borders with an enclosure profile (3; 4).

8. Grid according to Claim 7, **characterized in that** the enclosure profile is a substantially U-shaped, preferably oblong/rectangular, profile (4) and the enclosed grid-bar ends, at least at their bent-away borders (6), are welded and/or joined by stamping and/or punching to one leg of the U-shaped profile (3), preferably to the other leg on the opposite side as well.

9. Grid according to Claim 7, **characterized in that** the grid-bar ends are pressed flat (14) and the enclosure profile butts by way of two parallel borders against the grid-bar ends and is preferably welded to them at both sides and/or joined by stamping and/or punching.

10. Grid according to one of Claims 1 to 9, **characterized in that** the profiles of the grid bars (1; 2) comprise bent, preferably galvanized, sheet steel.

## Revendications

1. Grille constituée de barreaux de grille (1 ; 2) qui se croisent, en particulier à titre de paroi (21) d'un panier (16) destiné à recevoir un conteneur en matière plastique (20) dans l'agencement global d'un conteneur-palette (15) destiné à stocker et/ou à transporter des produits de remplissage, **caractérisée en ce que**
les barreaux de grille (2) s'étendant dans une direction sont constitués par un profil ouvert qui comprend deux rebords (6) situés dans le même plan et repliés vers l'extérieur, et les barreaux de grille (1) s'étendant dans l'autre direction sont constitués également par un tel profil ou bien par un profil fermé qui comprend au moins une paroi plane, et **en ce que** les premiers barreaux de grille (2) sont assemblés avec les seconds barreaux de grille (1) en mettant en appui les rebords repliés (6) les uns contre les autres ou en mettant en appui les rebords repliés des premiers barreaux de grille contre ladite paroi de profil plane des seconds barreaux de grille, et sont reliés par les rebords (6).

2. Grille selon la revendication 1, **caractérisée en ce que** les barreaux de grille (1; 2) sont reliés entre eux par soudage, de préférence par soudage par points ou par soudage par bossages.

3. Grille selon l'une ou l'autre des revendications 1 et 2, **caractérisée en ce que** les barreaux de grille qui présentent tous les deux des rebords repliés sont reliés entre eux par assemblage-estampage et/ou par assemblage-poinçonnage.

4. Grille selon l'une des revendications 1 à 3, **caractérisée en ce que** le profil ouvert présente les rebords repliés (6) sur une portion de profil (5) de section transversale approximativement carrée.

5. Grille selon l'une des revendications 1 à 3, **caractérisée en ce que** le profil ouvert présente les rebords repliés (6) sur une portion de profil qui, à la suite des rebords repliés (6), comprend une partie (8) de section transversale rectangulaire et à la suite de celle-ci une partie (9) de section transversale trapézoïdale.

6. Grille selon l'une des revendications 1 à 5, **caractérisée en ce que** les rebords repliés sont rabattus au niveau des arêtes des rebords.

7. Grille selon l'une des revendications 1 à 6, **caractérisée en ce qu'**elle est pourvue d'un profil d'encadrement (3 ; 4) au niveau de ses rebords.

8. Grille selon la revendication 7, **caractérisée en ce que** le profil d'encadrement est un profil (4) sensiblement en forme de U, de préférence allongé rectangulaire, et les extrémités encadrées des barreaux de grille sont soudées et/ou reliées par assemblage-estampage et/ou par assemblage-poinçonnage au moins par leurs rebords repliés (6) à l'une des branche du profil (3) en forme de U, de préférence également à l'autre branche sur le côté opposé.

9. Grille selon la revendication 7, **caractérisée en ce que** les extrémités des barreaux de grille sont pressées à plat (14), et **en ce que** le profil d'encadrement s'appuie par deux rebords parallèles contre les extrémités des barreaux de grille, et est soudé et/ou relié à celles-ci par assemblage-estampage et/ou par assemblage-poinçonnage, de préférence sur les deux côtés.

10. Grille selon l'une des revendications 1 à 9, **caractérisée en ce que** les profils des barreaux de grille (1 ; 2) sont constitués de tôle d'acier pliée, de préférence zinguée.
